# EUROPÄISCHE PATENTSCHRIFT

(11) **EP 0 067 383 B1**
(45) Veröffentlichungstag und Bekanntmachung des Hinweises auf die Patenterteilung: **02.10.1985**
(21) Anmeldenummer: 82104910.3
(22) Anmeldetag: 04.06.1982
(51) Int. Cl.: F24B 7/02, F24B 1/187

(54) **Heiz-Cheminée mit einer Öffnung zu einem Feuerraum**
Fireplace with an opening to a furnace
Cheminée avec une ouverture pour un foyer

(30) Priorität: 15.06.1981 CH 3921/81
(43) Veröffentlichungstag der Anmeldung: 22.12.1982
(73) Patentinhaber: Aeberhard, Hans, CH-8902 Urdorf (CH)
(72) Erfinder: Aeberhard, Hans, CH-8902 Urdorf (CH)
(74) Vertreter: Troesch, Hans Alfred

## Beschreibung

Die vorliegende Erfindung betrifft ein Heiz-Cheminee mit einer Öffnung zu einem Feuerraum, einem Kaminabzug und einem einen Frischluftraum durchquerenden zusätzlichen Rauchgasleitungssystem, welches aus dem Feuerraum in den Frischluftraum ein- und nach dessen Durchquerung von letzterem in den Kaminabzug ausmündet.

Aus der EP-A-0 029 783 ist ein derartiges Heiz-Cheminee bekanntgeworden. Das Rauchgas- Leitungssystem verläßt den Feuerraum an der Feuerraum-Hinterwand, ist parallel zu dieser Hinterwand nach oben geführt und mündet oberhalb des Feuerraumes in den Kaminabzug ein. Das durch nach oben geführte Rohre gebildete Rauchgas-Leitungssystem ist dabei durch einen Frischluftraum hinter besagter Wand geführt, welcher frischluftdurchströmt ist, die einem zu beheizenden Raum zugeführt wird. Aus Gründen des Strömungswiderstandes der durch die Rohre freiströmenden Rauchgase sind letztere relativ kurz ausgebildet, wodurch kleine Kontaktflächen zwischen Rauchgas und Frischluft entstehen und somit ein relativ geringer Wirkungsgrad der Frischluftbeheizung.

Ausgehend von einem Heiz-Cheminee obengenannter Art stellt sich die vorliegende Erfindung die Aufgabe, den wirkungsgrad eines derartigen Heiz-Cheminees zu verbessern.

Dies wird durch Ausbildung nach dem Wortlaut des Anspruchs 1 erreicht.

Die Erfindung wird anschließend beispielsweise anhand von Figuren erläutert. Es zeigt
Fig. 1 eine perspektivische Rückansicht eines erfindungsgemäßen Cheminees,
Fig. 2 einen schematischen Querschnitt durch das Cheminee gemäß Fig. 1,
Fig. 3 eine schematische Darstellung der vorgesehenen Einstell- und Steuermöglichkeiten am Cheminee gemäß den Fig. 1 und 2.

In den Fig. 1 und 2 ist an einem Heiz-Cheminee ein Feuerraum 1 mit einer auf- und abverschieblichen Jalousie gegen außen verschließbar vorgesehen, mit einem Kamin 9, seinerseits mit einer Kaminverschließklappe 13 versehen. Der Antrieb der Jalousie 11 und der Klappe 13 erfolgt dabei über einen Elektromotor 15 gekoppelt, derart, daß bei geschlossener Jalousie 11 auch die Klappe 13, wie gestrichelt angedeutet, verschlossen ist. An einer Rückwand 5 des Feuerraumes 1 ist eine Öffnung 17b vorgesehen, welche in einen kubischen, querliegenden Rauchgasverteiler 19 einmündet. Von letzterem führen, parallel, vier Austauscherrohre 22a nach unten und münden dort in einen Rauchgasumlenkraum 24 ein, von welchem vier weitere Austauscherrohre 22b am Rauchgasverteiler 19 vorbei nach oben zu einem Sammler 23 führen. Letzterer ist wiederum mit einer Öffnung 25b mit dem Kamin 9 verbunden und zwar oberhalb der Kamin-Schließposition der Klappe 13 (Fig. 2). Der die Austauscherrohre 22a, 22b, den Rauchgasverteiler 19, den Umlenkraum 24 sowie den Rauchgassammler 23 umgebende Raum 28 ist mit einer Rückwand 27 verschlossen. Dieser Raum 28 kommuniziert einerseits über eine Zuführöffnung 29 mit einem im Cheminee-Sockel angeordneten Gebläsekanal 31, der seinerseits über eine Öffnung 33 mit der Umgebung kommuniziert. Darin ist ein Gebläse 35 angeordnet. Oben mündet der Frischluftraum 28 in Wegführrohre 37 für die beheizte Frischluft FL ein. Im Cheminee-Sockel ist weiter eine Heizluftzuführung 39 vorgesehen, die einerseits über eine mittels einer Klappe 41 verstellbare Öffnung mit der Umgebung kommuniziert, anderseits über eine Öffnung 43 in den Feuerraum 1 einmündet. Werden nun die Klappe 13 und die Jalousie 11 in ihre verschlossene Position gefahren, so strömt, wie mit dem gestrichelt dargestellten Pfeil HL_{b} dargestellt, die Heizluft über den Kanal 39, unter Umgehung der geschlossenen Jalousie 11, in den Feuerraum 1. Von dort werden Rauchgase durch die Öffnung 17b, den Verteiler 19, die Austauscherrohre 22a, den Umlenkraum 24, die Austauscherrohre 22b, den Sammler 23 und die Öffnung 25b oberhalb der geschlossenen Klappe 13 wieder in den Kamin 9 geleitet. Damit werden die Oberflächen, insbesondere der Austauscherrohre 22a, b gleichmäßig erhitzt. Die zu beheizende Frischluft wird mit Hilfe des Gebläses 35, wie strichpunktiert dargestellt, durch die Öffnung 33 eingesaugt und gelangt durch die Öffnung 29 in den Raum 28, wo sie unter entsprechender Erhitzung entlang der heißen Austauscherrohre 22a, 22b, des Verteilers 19, des Umlenkraumes 24 und des Sammlers 23 nach oben streift, und von dort durch die Rohre 37 weggeführt wird. Die Jalousie 11 wird dabei am oberen Teil des Cheminees, wie mit 45 schematisch angedeutet, in Führungen geführt.

In Fig. 3 ist schematisch die Steuerung der verschiedenen verstellbaren Organe am Cheminee gemäß den Fig. 1 und 2 dargestellt. Die Jalousie 11 und die Klappe 13 am Kamin 9 werden mittels des Elektromotors 15 gekoppelt angetrieben, so daß bei geschlossener Jalousie 11 auch die Klappe 13 geschlossen ist.

Die Klappe 41, welche den Heizluftzustrom HL_{b} bei geschlossener Jalousie 11 und Klappe 13 steuert, wird vorzugsweise mittels eines Raumthermostaten 47 gesteuert. Der Ventilator resp. das Gebläse 35, der bzw. das die Zuführung von zu beheizender Frischluft FL steuert, kann manuell, wie schematisch mit dem Potentiometer 49 dargestellt, drehzahlverstellt werden. Vorzugsweise ist jedoch zur Verhinderung einer Überhitzung der Austauscherrohre 22a, 22b bzw. des Verteilers 19, des Umlenkraumes 24 und des Sammlers 23 im Bereich letzterer ein Thermofühler 51 angeordnet, der alternativ oder zusätzlich den Betrieb des Ventilators 35 steuert, d. h. die Frischluftzufuhr erhöht, falls die Austauscherrohre eine vorgeschriebene Temperatur zu überschreiten drohen.

Mit dem beschriebenen Heiz-Cheminee wird eine wesentliche Erhöhung des Heizwirkungsgrades erzielt, indem zwischen den heißen Rauchgasen und der zu beheizenden Frischluft große Austauscherflächen realisiert werden. Dabei werden die Rauchgase trotz des erhöhten Strömungswiderstandes im zusätzlich vorgesehenen Leitungssystem gezwungen, dieses zu durchströmen.

## Patentansprüche

1. Heiz-Cheminee mit einer Öffnung zu einem Feuerraum (1), einem Kaminabzug (9) und einem einen Frischluftraum (28) durchquerenden zusätzlichen Rauchgasleitungssystem (19, 22a, 22b, 23), welches aus dem Feuerraum in den Frischluftraum ein- und nach dessen Durchquerung von letzterem in den Kaminabzug ausmündet, dadurch gekennzeichnet, daß
- das Leitungssystem (19, 22a, 22b, 23) mäanderförmig durch den Frischluftraum (28) verläuft, und daß
- eineνerschIießbare Jalousie (11) für die Öffnung und eine Verschlußklappe (13) für den Kaminabzug (9) zwischen Feuerraum und Einmündung des Leitungssystems sowie
- die verschließbare Jalousie (11) umgehende Verbrennungsluftzuführungen (39) in den Verbrennungsraum (1) vorgesehen sind.

2. Heiz-Cheminee nach Anspruch 1, dadurch gekennzeichnet, daß ein Ventilator (35) zum Durchtreiben von Frischluft durch den Frischluftraum (28) vorgesehen ist.

3. Heiz-Cheminee nach Anspruch 1 oder 2, dadurch gekennzeichnet, daß die Jalousie (11) und die Verschlußklappe (13) bewegungsgekoppelt, vorzugsweise motorgetrieben, sind.

4. Heiz-Cheminee nach einem der Ansprüche 1 bis 3, dadurch gekennzeichnet, daß das Leitungssystem eine Öffnung (17b) zum Feuerraum (1) in dessen oberem Bereich aufweist, davon ausgehend mindestens zwei Rohre (22a), die erst nach unten, dann (22b) nach oben zu einer Öffnung (25b) oberhalb der Verschlußklappe (13), in den Kaminabzug (9) mündend, führen.

5. Heiz-Cheminee nach einem der Ansprüche 1 bis 4, dadurch gekennzeichnet, daß die die verschließbare Jalousie (11) umgehende Verbrennungsluftzuführung (39) eine Verstellklappe (41) aufweist, die vorzugsweise raumthermostatgesteuert (47) ist.

6. Heiz-Cheminee nach Anspruch 2, dadurch gekennzeichnet, daß der Ventilator (35) manuell (49) und/oder durch einen Thermofühler (51) am Leitungssystem (22a, 22b) gesteuert wird.

## Claims

1. Fire place with an open combustion chamber (1), a chimney breeching (9) and a fresh air chamber (28) traversed by an additional gas flue tube system (19, 22a, 22b, 23) which coming from the combustion chamber enters into the fresh air chamber and after having traversed it, discharging into the chimney breeching characterized in that
- the gas flue tube system (19, 22a, 22b, 23) traverses meander-shaped the fresh air chamber (28) and that
- a closable louver (11) for the opening of the combustion chamber and a hinged cover (13) for the chimney breeching (9) between the combustion chamber and the entrance of the gas flue tube system as well as
- means for conducting the combustion air into the combustion chamber (1) bypassing the closable louver are forseen.

2. Fire place according to claim 1, characterized by a fan (35) for pressing the fresh air through the fresh air chamber (28).

3. Fire place according to claim 1 or 2, characterized in that the louver (11) and the hinged cover (13) are coupled in respect to movement, preferably motor-driven.

4. Fire place according to one of the claims 1 to 3, characterized in that the gas flue tube system has an opening (17b) into the upper part of the combustion chamber (1) and that, starting therefrom at least two tubes (22a) conduct first downwards then (22b) upwards to an opening (25b) above the hinged cover (13) discharging into the chimney breeching (9).

5. Fire place according to one of the claims 1 to 4, characterized in that the means for conducting the combustion air bypassing the closable louver (11) comprise with an adjusting flap (41), preferably controlled by a chamber-thermostat (47).

6. Fire place according to claim 2, characterized in that the fan (35) is controlled manually (49) and/or by a thermo-feeler (51) at the gas flue tube system (22a, 22b).

## Revendications

1. Cheminée avec un foyer (1) ouvert, un conduit (9) d'évacuation de fumée et avec un système de tubes à fumée (19, 22a, 22b, 23) addi- tionel traversant une chambre d'air frais (28), ce system conduisant du foyer (1) à la chambre d'air frais (28) et sortant dans le conduit (9) d'évacuation de fumée après avoir traversé la dite chambre (28), caractérisée par le fait que
- le système de tubes (19, 22a, 22b, 23) passe par la chambre d'air frais (28) en forme de méandre et qu'
- une jalousie fermante (11) pour fermer le foyer (1) et un clapet de fermeture (13) pour le conduit d'évacuation (9) entre le foyer et l'entrée du système de tubes à fumée de même que
- des conduits (39) entrant dans le foyer pour amener l'air de combustion en détournant la jalousie fermante (11) sont prévus.

2. Cheminée selon la revendication 1, caractérisée en ce qu'un ventilateur (35) est prévu pour chasser l'airfrais par la chambre d'airfrais (28).

3. Cheminée selon la revendication 1 ou 2, caractérisée en ce que la jalousie (11) et le clapet de fermenture (13) sont accouplés au point de vue de mouvement, de préférence par l'intermédiaire d'un moteur.

4. Cheminée selon une des revendications 1 à 3, caractérisé en ce que le système de tubes à fumée a une ouverture (17b) sortant dans la partie supérieure du foyer (1) et depuis là au moins deux tuyaux (22a) qui amènent d'abord vers le bas puis (22b) vers le haut contre une ouverture (25b), située en-dessus du clapet de fermeture (13), et entrant dans le conduit d'évacuation (9) de fumée.

5. Cheminée selon une des revendications 1 à 4, caractérisée en ce que le conduit (39) d'air de combustion détournant la jalousie fermante (11) est muni d'un clapet de réglage (41) qui est préférablement réglé par un thermostat de chambre (47).

6. Cheminée selon la revendication 2, caractérisée par le fait que le ventilateur (35) est réglé à main (49) et/ou par un élément thermo-sensitif au système de tube à fumée (22a, 22b).
